# EUROPÄISCHE PATENTSCHRIFT

(11) **EP 2 156 909 B1**
(45) Veröffentlichungstag und Bekanntmachung des Hinweises auf die Patenterteilung: **09.11.2011**
(21) Anmeldenummer: 09010317.7
(22) Anmeldetag: 11.08.2009
(51) Int. Cl.: B21K 1/46, B21K 1/56, B21J 9/06, B21K 27/00

(54) **Verfahren zur Herstellung von Besfestigungs- oder Verbindungsmitteln mit radialen Aussenkonturen, insbesondere Schrauben oder Gewindebolzen**
Method for producing fixing or connection components with radial outer contours, in particular screws or threaded bolts
Procédé de fabrication de moyens de fixation ou de liaison dotés de contours extérieurs radiaux, notamment des vis ou des boulons filetés

(30) Priorität: 19.08.2008 DE 102008038185
(43) Veröffentlichungstag der Anmeldung: 24.02.2010
(73) Patentinhaber: Sieber Forming Solutions Gmbh, 24558 Henstedt-Ulzburg (DE)
(72) Erfinder: Gensert, Hilmar, Dipl.-Ing., 04849 Bad Düben (DE)
(74) Vertreter: Tragsdorf, Bodo

(56) Entgegenhaltungen:
- DE-C- 83 503
- GB-A- 2 420 300
- JP-A- 53 108 063
- US-A- 996 840

## Beschreibung

Dle Erfindung bezieht sich auf ein Verfahren zur Herstellung von Befestigung- oder Verbindungsmitteln mit radialen Außenkonturen, insbesondere Schrauben oder Gewindebolzen, aus metallischem Vollmaterial.

Aus metallischem Voilmaterial bestehende Schrauben oder Gewindebolzen mit Durchmessern bis zu M36 werden als Massenartikel in an sich bekannter Weise nach dem Kaitfließpressverfahren auf mehrstufigen Pressen hergestellt.

Als Ausgangsmaterial wird auf Spulen aufgewickelter "Draht" eingesetzt und nach entsprechender Vorbehandlung (Abhaspeln, Abrichten) in mehrstufigen Pressen, durch Umformvorgänge (Stauchen, Reduzieren, Abgraten) der Schraubenrohling hergestellt.

In einer sogenannten Mehrstufenpresse sind mehrere Werkzeugeinhelten, bestehend aus Stempel und Matrize sowie Hllfswerkzeugen angeordnet, in denen die einzelnen Umformvorgänge in definlerter Reihenfolge, stufenweise, durchgeführt werden. Zur Herstellung eines Schraubenrohlings, ausgehend von Drahtmaterial, sind z.B. drel Pressstufen erforderlich: Stauchen, Vorformung des Schraubenkopfes, endgültige Ausformung des Schraubenkopfes. Nach der dritten Stufe liegt der fertige Schraubenrohilng vor. Auf diesen wird in einem nachfolgenden separaten Prozess durch Gewindewalzen oder Gewinderollen spanlos das Außengewinde geformt. Dabei wird die Oberfläche des Gewindeteils durch Einwirkung radialer Kräfte plastisch verformt.

Bekannt sind auch Kaltfließpressen mit integrierter Gewindewalzmaschine.

Bekannt lst auch die Herstellung von Schrauben durch Warmpressverfahren auf Schmiedepressen. Das in Stangenform eingesetzte Rundmaterial wird nach dem Ablängen vollständig oder partiell (in Gas-, Öl- oder Induktionsöfen) auf Schmiedetemperatur (abhängig vom Werkstoff; bis zu 1250 °C) erwärmt und in Pressen partiell umgeformt. Zur Fertigstellung solcher Schrauben werden anschließend meist zerspanende Verfahren (CNC-Drehen, Gewindeschnelden) angewandt, wobei die Gewinde überwiegend spanlos auf Gewinderollmaschinen (2- oder 3-Rollen-Maschinen) hergestellt werden.

Das Warmpressverfahren ist Jedoch nur für kleine bis mittlere Stückzahlen und Durchmesser bis M200 geeignet sowie für schwer umformbare Materialien.

Zur Herstellung von Schrauben nach dem Kaltfließpressverfahren und anschließendem Aufrollen des Außengewindes mittels Gewindewalzmaschinen sind zwel getrennte Umformverfahren erforderlich. Während der Herstellung des Schraubenrohlings auf der Kaltfileßpresse wird dieser Ober den gesamten Querschnitt plastisch verformt Der dabei erzeugte Materialfluss erfolgt am Schaft überwiegend in axialer Richtung und am Kopf in radialer Richtung. Beim Aufrollen des Gewindes mittels einer Gewindewalzmaschine wird die erforderliche Verformung nur an der Oberfläche durch mehrfaches Überrollen erzeugt, unter radialer Krafteinwirkung.

Aus der US 996 840 A ist Verfahren zur Hersteilung von Schrauben oder Gewindebolzen aus metallischem Vollmaterial bekannt, wobei in einer ersten Pressstufe in einen vorgefertigten Rohling mit mindestens einem schaftförmigen Abschnitt für eine vorgesehene radiale Au-Benkontur in den schaftförmigen Abschnitt gegenüberliegend zwei in axialer Richtung verlaufende Ausnehmungen eingeformt werden. In einer zweiten Pressstufe wird der vorgefertigte Rohling mit den Ausnehmungen in ein zweiteillges Backenwerkzeug, dessen Pressbacken mit einer die Außenkontur bildenden innenprofillerung versehen sind, bei Im Ausgangszustand geöffneten Pressbacken so eingelegt wird, dass sich an den Stellen, wo die Pressbacken geöffnet sind, Ausnehmungen befinden, und durch Schließen der Backen mittels radialer Krafteinwirkung auf den schaftförmigen Abschnitt des fertigen Rohlings mindestens eine radiale Außenkontur gepresst wird.

Aus der DE 197 23 634 A1 ist ein Verfahren zur Herstellung von Verbindungsschrauben für die Möbelindustrie bekannt. Aus einem Drahtrohling wird in einer Mehrstufenpresse mit bis zu sechs Stufen durch Stauchen und Fließpressen ein nietförmiger Schraubenrohllng hergesteilt. Dies erfolgt in Stauch- und Fließpressstationen mittels geeigneter Pressstempel, die mit zugehörigen Matrizen zusammenwirken. Der fertige Schraubenrohling wird anschließend einer Gewinderoilmaschine zugeführt, auf der mittels Rolibacken das Gewinde aufgerollt wird.

Gemäß dem bekannten Stand der Technik sind zur Herstellung von Gewindeschrauben zwei unterschiedliche Maschinensysteme, Mehrstufenpresse und Gewindewalzmaschine, mit verschiedenen Werkzeugen erforderlich. Mehrstufenpresse und Gewindewalzmaschine erfordern aufgrund der unterschiedlichen Kraftelnleitungen gesonderte Antriebselnheiten. Die zur Herstellung von Gewindeschrauben erforderlichen Maschinensysteme sind in ihrer Beschaffung und Unterhaltung sehr kostenaufwendig.

Der Erfindung liegt die Aufgabe zugrunde, ein Verfahren zur Herstellung von Befestigungs- oder Verbindungsmittein mit radialen Außenkonturen, insbesondere Schrauben oder Gewindebolzen, zu schaffen, das eine wirtschaftlichere Fertigung, insbesondere auf einer Mehrstufenpresse, ermöglicht.

Erfindungsgemäß wird die Aufgabe durch die im Anspruch 1 angegebenen Merkmale gelöst. Vorteilhafte Weiterbildungen der Verfahrensweise sind Gegenstand der Ansprüche 2 bis 6.

Aus einem Rohling aus metallischem Vollmaterial, wie z.B. einem abgelängten Drahtabschnitt, wird durch einen oder mehrere Pressvorgänge ein vorgefertigter Rohling mit einem schaftförmigen Abschnitt, auf dem eine bestimmte radiale Außenkontur, vorzugsweise ein Gewinde, gebildet werden soll, hergestellt. Die Anzahl der Fließpressstufen ist sowohl vom Rohling als auch von der Geometrie des Endproduktes abhängig. in einer der vorgelagerten Pressstufen (Pließpressvorgänge) werden in den schaftförmigen Abschnitt mehrere in axlaler Richtung verlaufende Ausnehmungen in einem festgelegten radialen Abstand eingeformt. In einer weiteren Stufe wird der fertige Rohling in ein mehrteiliges Backenwerkzeug mit im Ausgangszustand geöffneten Backen so eingelegt, dass sich mindestens an den Steilen, wo die Backen geöffnet sind, sich in axialer Richtung erstreckende Ausnehmungen befinden. Die einzelnen Backen des Presswerkzeuges besitzen an Ihrer Innenseite zur Ausbildung der radialen Außenkontur eine entsprechende Innenprofillerung als Negativ. Durch Schließen der Backen mittels radialer Krafteinwirkung wird auf den schaftförmigen Abschnitt des fertigen Rohlings die gewünschte radiaie Außenkontur gepresst. Durch die in den schaftförmigen Abschnitt des Rohlings eingeformtem Ausnehmungen wird verhindert, dass während des Pressvorganges Material zwischen die Backen des Backenwerkzeuges gelangt. Im Bereich der sich in axialer Richtung erstreckenden Ausnehmungen wird während des Pressvorganges keine radiale Außenkontur erzeugt

Die Ausnehmungen können bogenförmig oder auch halbkreisförmig ausgeführt sein. Ihre Größe ist abhängig von der Größe der zu formenden Außenkontur bzw. des Gewindes. Die Tiefe sollte geringfügig größer sein als die Hälfte der Differenz zwischen Außendurchmesser und Kerndurchmesser der zu formenden Außenkontur bzw. des Gewindes.

Die Breite der Ausnehmungen solite mindestens so groß sein, wie der Öffnungsspalt zwischen den Backen, im Zustand, wenn die Backen in Berührungskontakt mit dem Rohling gelangen. Zur Ausformung der Ausnehmungen sind an der innenseite der Schaftmatrize in ihrer Geometrie entsprechend ausgebildete wulstförmige Abschnitte angeordnet.

Durch das Pressen der Außenkonturen und den dadurch bedingten Materialfluss in radialer Richtung wird außerdem eine Verfestigung der Oberfläche des schaftförmigen Abschnittes erreicht. Die so erzeugten Profilierungen zeichnen sich durch eine höhere mechanische Belastbarkeit aus. Die Verfahrensstufen zur Herstellung der Befestigungs- oder Verbindungsmittel mit radialen Außenkonturen erfolgen vorzugsweise innerhalb einer Mehrstufenpresse.

Mittels der vorgeschlagenen Verfahrensweise können in besonders wirtschaftlicher Weise Befestigungs- oder Verbindungsmittel mit radialen Außenkonturen hergestellt werden. Bevorzugtes Anwendungsgebiet ist die Herstellung von Schrauben aller Art sowie Gewindebolzen. Die Gewinde können in ihrer Geometrie unterschiedlich ausgebildet sein. Unter dem Begriff radiale Außenkonturen sind außer Gewinde auch andere Profillerungen zu verstehen, wie z.B. einzelne Rillen oder Hinterschneidungen, die z.B. als Arretierungshilfen für die Befestlgungs- oder Verbindungsmittel dienen. Diese können über den gesamten Umfang des schaftförmlgen Abschnittes oder auch nur an bestimmten Stellen angeordnet sein. Als Befestlgungs- oder Verbindungsmittel kommen solche in Frage, die einschraub- oder einschlagbar sind. Hierzu zählen beispielsweise auch Schraubnägel, Rillennägel, Ankernägel oder Haken.

Gemäß einer weiteren Ausgestaltung richtet sich vorzugsweise die Anzahl der in den schaftförmlgen Abschnitt eingeformten, in axialer Richtung verlaufenden Ausnehmungen nach der Anzahl der Backen des Backenwerkzeuges. In bestimmten Anwendungsfällen kann es auch zweckmäßig sein, mehr Ausnehmungen einzuformen als Backen vorhanden sind.

Beispielsweise können in den schaftförmigen Abschnitt sechs in axialer Richtung verlaufende Ausnehmungen eingeformt werden, wodurch der Rohling radial in sechs Segmente unterteilt wird. In diesem Fall ist für das nachfolgende Pressen der radialen Außenkonturen ein Backenwerkzeug mit drei Backen vorgesehen. Die radialen Außenkonturen befinden sich dann auf den einzelnen Segmenten.

In Abhängigkeit von der Form des herzustellenden Befestigunge- oder Verblndungemlttels kann der schaftförmige Abschnitt zylindrisch oder konisch ausgebildet sein. Die konische Ausbildung des Schaftes erfolgt während einer der vorgelagerten Press- oder Stauchstufen innerhalb der Mehrstutenpresse.

Während des Pressens der radialen Außenkontur in den Rohling sollte dieser an einer Ausdehnung in Längsrichtung gehindert werden. Hierzu sind im Backenwerkzeug entsprechende Anschlagmittel vorgesehen.

Die zur Bewegung der Backen des Backenwerkzeuges erforderliche radiale Kraftkomponente kann über die anliegende Presskraft des in der Mehrstufenpresse angeordneten Schlittens erzeugt werden. Dies ist ein zusätzlicher Vorteil, da auf einen gesonderten Antrieb für die Schließ- und Öffnungsbewegung des Backenwerkzeuges verzichtet werden kann. Die axiale Preaskraft des Pressschlittens kann mittels eines oder mehrerer kell- oder kegelförmlger Elemente, die an den Backen des Backenwerkzeuges angreifen, in eine radiale Kraftkomponente umgewandelt werden. Hierzu werden entweder die Backen oder die kell- bzw. kegelförmlgen Elemente synchron verschoben. Zum Öffnen des Backenwerkzeuges erfolgt die Bewegung in entgegengesetzter Richtung.

Für bestimmte Anwendungsfälle kann es zweckmäßig sein, den Rohling vor dem Pressen der Außenkontur zu erwärmten, entweder halbwarrn, bis auf Temperaturen von ca. 700 °C, oder warm, bis auf Temperaturen von ca.1200 °C. Die Erwärmung kann direkt in einem beheizbaren Backenwerkzeug oder in einer gesonderten, vorgeschalteten Heizeinrichtung erfolgen.

Die Erfindung wird nachstehend an einem Ausführungsbelspiel zur Herstellung einer innensechskant-Schraube erläutert. In der zugehörigen Zeichnung zeigen:
- Fig. 1: die einzelnen Verfahrensstufen zur erfindungsgemäßen Herstellung einer innensechskant-Schraube in chronologischer Reihenfolge, in vereinfachter Darstellung,
- Fig. 2: einen Schnitt gemäß der Linie B-B des Fileßpressweriaeuges (ohne Rohling) der Verfahrensstufe III in Fig. 1 und
- Fig. 3: einen Schnitt gemäß der Linie A-A des Gewindepresswerkzeuges der Verfahrensstufe IV in Flug. 1, bei geöffnetem Backenwerkzeug. Fig. 4 einen Schnitt gemäß der Linie A-A des Gewindepresswerkzeuges der Verfahrensstufe IV In Flg.1, bei geschlossenem Backenwerkzeug.
- Fig. 4: einen Schnitt gemäß der Linle A-A des Gewindepresswerkzeuges der Verfahrensstufe IV in Fig. 1, bei geschlossenem Backenwerkzeug.

Die in der Fig. 1 vereinfacht dargestellten Verfahrensstufen I bis IV zur orfindungsgemäßen Herstellung einer innensechskant-Schraube erfolgen innerhalb einer Mehrstufenpresse, die als Drel-Stufenpresse ausgeführt ist. Die nicht näher dargestellte Mehrstufenpresse besitzt in an sich bekannter Bauart ein Maschinengestell mit einem verschiebbaren Schlitten 5 sowie einer stationären Werkzeugträgereinheit 6. Außerdem sind ein Abscherwerkzeug 1 (Verfahrensstufe 1) sowie zwei Fließpresswerkzeuge 2, 3 (Verfahrensstufen II und III) und ein Gewindepresswerkzeug 4 (Verfahrensstufe IV) angeordnet Die beiden Flleßpresswerkzeuge 2 und 3 bestehen jeweils aus einer Kopfmatrize 2a, 3a und einer Schaftmatrize 2b, 3b. Die Kopfmatrizen 2a und 3a sind im verschiebbaren Schlitten 5 und die gegenüberliegenden Schaftmatrizen 2b und 3b in der stationären Werkzeugträgereinheit 6 angeordnet, wobei auch eine umgekehrte Anordnung möglich ist.

Der als Ausgangsmaterial zugeführte Draht 7 wird in der Verfahrensstufe I mittels des Schermessers 1 auf eine vorgegebene Länge abgelängt und der abgelängte Drahtabschnitt 8 mittels einer nicht näher gezeigten Greifer- oder Transportvorrichtung in den Formhohlraum der Schaftmatrize 2b des ersten Fließpresswerkzeuges 2 eingelegt. Der Formhohlraum der Schaftmatrize 2b ist in seiner Tiefe durch einen in der Schaftmatrlze 2b eingepassten ersten Auswerfer 9 begrenzt. in der Kopfmatrize 2a ist ebenfalls gegenüberliegend zu dem ersten Auswerfer 9 ein zweiter Auswerfer 10 angeordnet, durch den der Formhohlraum der Kopfmatrize 2a begrenzt wird. Durch die Bewegung des Schlittens 5 in Richtung zur stationären Werkzeugträgereinheit 6 wird der eingelegte Drahtabschnitt durch einen Kaltfließpressvorgang in der Verfahrensstufe II vorgestaucht, unter Ausbildung einer schraubenkopfähnlichen Form am oberen Teils des Drahtabschnittes 8a. Nach Beendigung der Verfahrensstufe II und der Bewegung des Schlittens 5 in seine Ausgangsposition wird der vorgeformte Schraubenrohling 8a mittels der Auswerfer 9 und 10 zu einer Greifer- oder Transportvorrichtung bewegt. Die Betätigung der Auswerfer 9 und 10 erfolgt mittels einer gesonderten Antriebseinheit, unabhängig von der Bewegung des Schlittens 5. Der Schraubenrohling 8a wird anschließend mittels der Greifer- oder Transportvorrichtung in den Formhohlraum der Schaftmatrize 3b des zweiten Fileßpresswerkzeuges 3 eingelegt. Der Formhohlraum der Schaftmatrize 3b und der Kopfmatrize 3a ist analog wie bei dem ersten Fließpresswerkzeug 2 durch Auswerfer 11 und 12 begrenzt. An der innenseite der Schaftmatrize 3b sind drei sich in axialer Richtung erstreckende wulstförmige Abschnitte 24 (Fig. 2) angeordnet, die zur Ausformung der in axialer Richtung verlaufenden Ausnehmungen 13 in dem schaftförmigen Abschnitt des Schraubenrohlings 8a während des Flleßpressvorganges in der Verfahrensstufe III bestimmt sind. Die wulstförmigen Abschnitte 24 sind in einem definierten radialen Abstand zueinander angeordnet, da sich die Ausnehmungen 13 mindestens an den Stellen befinden müssen, wo die Backen des nachfolgenden Gewindepresswerkzeuges 4 geöffnet sind bzw. sich schließen. Durch Bewegung des Schlittens 5 in Richtung zur stationären Werkzeugträgereinheit 6 wird der vorgeformte Schraubenrohling 8a durch einen weiteren Kaltfließpressvorgang in der Verfahrensstufe III umgeformt, wobei Schraubenkopf und der Schaft ihre endgültige Form erhalten. Mittels des oberen Auswerfers 11, der zugleich als Pressstempel dient, wird die innensechskant-Ausnehmung im Kopf des Schrauben rohlings 8a geformt. Der nach Beendigung der Verfahrensstufe III erhaltene fertige Schraubenrohling 8b hat einen Schaft mit drei sich in axialer Richtung erstreckenden identischen Ausnehmungen 13, die radial in einem Abstand von 120° zueinander angeordnet sind. Nach Beendigung der Verfahrensstufe III wird der Schlitten 5 wieder in seine Ausgangsposition bewegt

Nach dem Flleßpresswerkzeug 3 ist in der Werkzeugträgereinheit 6 ein Gewindepresswerkzeug 4 angeordnet Im gezeigten Beispiel besteht dieses aus einem äußeren, in axialer Richtung verschiebbaren Ring 14, in dem drei Backen 15,16, 17 radial beweglich gelagert sind. Die Backen 15,16, 17 besitzen an Ihrer innenseite eine als Gewinde 18 ausgebildete Profillerung als Negativ. Der äußere Ring 14 ist auf einer kegeiförmigen Mantelfläche 19 der Backen 15,16,17 geführt, die sich in Richtung der Öffnungsbewegung des Schlittens 5 verjüngt. Der äußere Ring 14 besitzt eine, mit dieser korrespondierenden, kegelförmige innenfläche 20. Im geöffneten Zustand des Backenwerkzeuges 4 überragt der äußere Ring 14 die in Richtung zum Schlitten 5 zeigenden Stirnseiten der Backen. Gegenüberliegend zu dem axial verschiebbaren Ring 14 ist in dem Schlitten 5 ein überstehender Ringbund 21 angeordnet, der während der Zusteilbewegung des Schlittens 5 an der benachbarten Stirnfläche des Ringes 14 angreift. Während der Zustellbewegung des Schlittens 5 wird der äußere Ring in axialer Richtung bewegt, wodurch die Pressbacken 15,16,17 zum Pressen des Gewindes in radialer Richtung verschoben werden.

Zur Realisierung der Verfahrensstufe IV wird der fertige Schraubenrohling 8b mittels der Auswerfer 10,11 aus dem Fließpreaawerkzeug 3 entfernt und mittels einer Greifer- oder Transportvorrichtung in das geöffnete Backenwerkzeug 4 gelegt. Dabei wird der Schraubenrohling 8b so positioniert, dass sich die drei im Schaft eingeformten Ausnehmungen 13 genau an der Stelle befinden, wo die Pressbacken 15, 16, 17 geöffnet sind (Öffnungsspalt 25), wie in Fig. 3 gezeigt. In dem Schlitten 5 ist noch ein beweglicher Auswerfer 22 angeordnet, der mit einem Ende in der innensechskant-Ausnehmung des Schraubenkopfes anliegt. Gegenüberliegend zu diesem ist in der Werkzeugträgereinheit 6 ebenfalls ein weiterer beweglicher Auswerfer 23 angeordnet, der an der Stirnseite des Schaftes des Schraubenrohlings 8b anliegt.

Zum Pressen des Gewindes in den Schaft des Schraubenrohlings 8b wird der Schlitten 5 zugestellt, dabei der äußere Ring 14 verschoben und über die bewirkte radiale Bewegung der Pressbacken 15, 16, 17 das Gewinde (26) geformt, wobei im Bereich der sich in axialer Richtung erstreckenden Ausnehmungen 13 während des Pressvorganges keine radiale Außenkontur erzeugt wird. Die beiden Auswerfer 22, 23 behalten während des Gewindepressvorganges ihre Ausgangslage bei und verhindern somit während des Pressens eine Ausdehnung des Schraubenrohlings 8b in Längsrichtung. Anschließend wird der Schlitten 5 wieder in seine Ausgangslage zurück bewegt, das Gewindepresswerkzeug 4 geöffnet und die fertige Schraube ausgeworfen.

Das Gewindepresswerkzeug kann in seinen konstruktiven Details auch anders ausgelegt werden. Von Vorteil ist jedoch, wenn die Öffnungs- und Schließbewegung der Pressbacken über die Bewegung des Schlittens realisiert wird.

Die einzelnen Verfahrensstufen I bis IV erfolgen im praktischen Betrieb synchron. Die einzelnen Presswerkzeuge sind z. B. fluchtend in einer Reihe angeordnet Die Anzahl der dem abschließenden Gewindepressvorgang vorgelagerten Kaltfließpressstufen ist abgängig von der Form und Geometrie des jeweils herzusteilenden Befestigungs- oder Verblndungsmittels. In Abhängigkeit vom eingesetzten Ausgangsmaterial (Metalldraht) kann es auch erforderilch sein, den Schraubenrohling vor dem Gewindepressen zu erwärmen. Das Gewindepresswerkzeug kann mit einer zusätzlichen Beheizung ausgerüstet sein.

## Patentansprüche

1. Verfahren zur Herstellung von Befestigungs- oder Verbindungsmitteln mit radialen Außenkonturen, insbesondere Schrauben oder Gewindebolzen, aus metallischem Vollmaterial, **dadurch gekennzeichnet, dass** in einer ersten Pressstufe in einen vorgefertigten Rohling mit mindestens einem schaftförmigen Abschnitt für eine vorgesehene radiale Außenkontur in den schaftförmigen Abschnitt mehrere in axialer Richtung verlaufende Ausnehmungen (13) in einem festgelegten radialen Abstand eingeformt werden, und in einer zweiten Pressstufe der vorgefertigte Rohling mit den Ausnehmungen (13) in ein mehrteiliges Backenwerkzeug (4), dessen Pressbacken (15,18,17) mit einer die Außenkontur bildenden Innenprofilierung versehen sind, bei im Ausgangszustand geöffneten Pressbacken (15,16,17) so eingelegt wird, dass sich an den Stellen, wo die Pressbacken geöffnet sind, Ausnehmungen (13) befinden, und durch Schließen der Backen mittels radialer Krafteinwirkung auf den schaftförmigen Abschnitt des fertigen Rohlings mindestens eine radiale Außenkontur gepresst wird, wobei im Bereich der sich in axialer Richtung erstreckenden Ausnehmungen (13) während des Pressvorganges keine radiale Außenkontur erzeugt wird und durch die in axialer Richtung verlaufenden Ausnehmungen (13) verhindert wird, dass während des Pressvorganges Material zwischen die Backen des Backenwerkzeuges (4) gelangt

2. Verfahren nach Anspruch 1, **dadurch gekennzeichnet, dass** sich die Anzahl der in axialer Richtung verlaufenden Ausnehmungen (13) nach der Anzahl der Backen des Backenwerkzeuges (4) richtet oder größer ist als die Anzahl der Backen des Backenwerkzeuges (4).

3. Verfahren nach einem der Ansprüche 1 oder 2, **dadurch gekennzeichnet, dass** der fertige Rohling während des Pressens der radialen Außenkontur an einer Ausdehnung in Längsrichtung gehindert wird.

4. Verfahren nach einem der Ansprüche 1 bis 3, **dadurch gekennzeichnet, dass** die erste und die zweite Pressstufe innerhalb einer Mehrstufenpresse mit einem verschiebbaren Schlitten (5) und einer stationären Werkzeugträgereinheit (6) erfolgen, wobei zur Vorfertigung des Rohlings als Ausgangsmaterial Metalldraht (7) eingesetzt wird, der abgelängt und der abgelängte Drahtabschnitt stufenweise, in einer oder mehreren Flleßpress- oder Stauchstufen, zum Rohling umgeformt wird.

5. Verfahren nach einem der Ansprüche 1 bis 4, **dadurch gekennzeichnet, dass** die zur Bewegung der Backen des Backenwerkzeuges (4) erforderliche radiale Kraftkomponente über die in der Mehrstufenpresse bewirkte Verschiebung des Schlittens (5) erzeugt wird.

6. Verfahren nach einem der Ansprüche 1 bis 5, **dadurch gekennzeichnet, dass** an der Mantelfläche der Backen des Baekenwerkzeuges mindestens ein axial verschiebbares kell- oder kegelförmiges Element angreift, über das mittels des beweglichen Schlittens der Mehrstufenpresse die Schließ- und Öffnungsbewegung des Backenwerkzeuges erfolgt.

## Claims

1. Method of manufacturing from solid metal material fastenings or fasteners with radial outer contours, especially screws or threaded bolts, **characterized in that** in an initial pressing stage several recesses (13) running in an axial direction at a fixed radial distance are formed in the shank-shaped section in a prefabricated blank with at least one shank-shaped section for an intended radial outer contour, and in a second pressing stage the prefabricated blank with the recesses (13) is inserted in such a manner into a multi-part split mould (4), whose die stocks (15, 16, 17) have an inner profiling forming the outer contour and which are opened in the starting position, that there are recesses (13) at the places where the die stocks are opened, and that at least one radial outer contour is pressed onto the shank-shaped section of the completed blank by the closing of the die stocks by means of the radial action of forces, in which no radial outer contour is created during the pressing process in the region of the recesses extending in an axial direction and that an entry of material between the die stocks of the split mould (4) is prevented during the pressing process by the recesses (13) running in the axial direction.

2. Method according to claim 1, **characterized in that** the number of recesses (13) running in an axial direction is governed by the number of die stocks of the split mould (4) or exceeds the number of die stocks of the split mould (4).

3. Method according to one of the claims 1 or 2, **characterized in that** the completed blank is prevented from expanding in a longitudinal direction during the pressing of the radial outer contour.

4. Method according to one of the claims 1 to 3, **characterized in that** the first and second pressing stage take place within a multi-stage press with a movable slide (5) and a stationary tool carrier unit (6), with metal wire (7) cut to length used as a starting material for prefabricating the blank, and the wire section cut to length formed into the blank in stages in one or more extrusion or compression stages.

5. Method according to one of the claims 1 to 4, **characterized in that** the radial force component required to move the die stocks of the split mould (4) is produced by the movement of the slide (5) produced in the multi-stage press.

6. Method according to one of the claims 1 to 5, **characterized in that** at least one axially movable wedge or cone-shaped element engages on the outer surface of the die stocks of the split mould, with the split mould being closed and opened via said element by the movable slide of the multi-stage press.

## Revendications

1. Procédé pour la fabrication de moyens de connexion et de fixation présentant des contours extérieurs radiaux, notamment des vis ou boulons filetés, composés d'un matériau métallique plein, **caractérisé en ce que** plusieurs creux (13) s'étendant dans le sens axial sont formés à un écart radial défini au cours d'une première étape d'estampage en lopin préfabriqué présentant au moins une section en forme de tige pour un contour extérieur radial prévu, usiné dans la section en forme de tige, et au cours d'une deuxième étape d'estampage, lorsque les mâchoires d'estampage (15, 16, 17) sont ouvertes en position initiale, le lopin préfabriqué présentant les creux (13) est inséré dans un outil à mâchoires (4) en plusieurs parties dont les mâchoires d'estampage (15, 16, 17) sont pourvues de profilages intérieurs formant le contour extérieur de sorte que des creux (13) se situent aux endroits où les mâchoires d'estampage sont ouvertes, la fermeture des mâchoires due aux forces radiales exercées sur la section en forme de tige du lopin fabriqué provoque l'estampage d'au moins un contour extérieur radial, pendant l'estampage aucun contour extérieur radial n'étant produit dans la zone des creux (13) s'étendant dans le sens axial et, pendant l'estampage, la pénétration de matériau entre les mâchoires de l'outil à mâchoires (4) étant empêchée par les creux (13) s'étendant dans le sens axial.

2. Procédé selon la revendication 1, **caractérisé en ce que** le nombre des creux (13) s'étendant dans le sens axial dépend du nombre de mâchoires de l'outil à mâchoires (4) ou est supérieur au nombre de mâchoires de l'outil à mâchoires (4).

3. Procédé selon l'une quelconque des revendications 1 ou 2, **caractérisé en ce que** l'allongement dans le sens longitudinal du lopin fabriqué est empêché pendant l'estampage du contour extérieur radial.

4. Procédé selon l'une quelconque des revendications 1 à 3, **caractérisé en ce que** la première et la seconde étape d'estampage s'effectuent à l'intérieur d'une presse multiposte à l'aide d'un chariot (5) déplaçable et d'un module porte-outil (6) fixe, du fil métallique (7) étant utilisé comme matériau initial pour la préfabrication du lopin, ledit fil métallique étant tronçonné et la section de fil tronçonnée étant façonnée successivement en lopin en une ou plusieurs étapes d'extrusion ou de refoulement.

5. Procédé selon l'une quelconque des revendications 1 à 4, **caractérisé en ce que** la composante de force radiale nécessaire au déplacement des mâchoires de l'outil à mâchoires (4) est générée par le déplacement du chariot (5) provoqué à l'intérieur de la presse multiposte.

6. Procédé selon l'une quelconque des revendications 1 à 5, **caractérisé en ce qu'**au moins un élément en forme de clavette ou de cône, pouvant se déplacer axialement et permettant l'ouverture et la fermeture de l'outil à mâchoires au moyen du chariot mobile de la presse multiposte, mord sur l'enveloppe des mâchoires de l'outil à mâchoires.
